# EUROPÄISCHE PATENTSCHRIFT

(11) **EP 3 033 499 B1**
(45) Veröffentlichungstag und Bekanntmachung des Hinweises auf die Patenterteilung: **10.05.2017**
(21) Anmeldenummer: 14743994.7
(22) Anmeldetag: 23.07.2014
(51) Int. Cl.: F01L 1/047, F01M 13/04, F01M 13/00

(54) **NOCKENWELLENBAUGRUPPE SOWIE NOCKENWELLENANORDNUNG**
CAMSHAFT ASSEMBLY AND CAMSHAFT ARRANGEMENT
MODULE D'ARBRE À CAMES ET DISPOSITIF D'ARBRE À CAMES

(30) Priorität: 13.08.2013 DE 102013108770
(43) Veröffentlichungstag der Anmeldung: 22.06.2016
(73) Patentinhaber: Thyssenkrupp Presta Teccenter Ag, 9492 Eschen (LI)
(72) Erfinder: REICHELT, Robert, 09669 Frankenberg/Sachsen (DE); MÜLLER, Ulf, 09116 Chemnitz (DE); MEUSEL, Jürgen, 09573 Dittmannsdorf (DE)
(74) Vertreter: ThyssenKrupp Intellectual Property GmbH
(86) Internationale Anmeldenummer: PCT/EP2014/002011
(87) Internationale Veröffentlichungsnummer: WO 2015/022050

(56) Entgegenhaltungen:
- WO-A1-96/23132
- DE-A1- 19 931 740
- DE-A1-102005 022 254
- DE-A1-102005 042 725
- DE-A1-102011 000 458

## Beschreibung

Die vorliegende Erfindung betrifft eine Nockenwellenbaugruppe mit einem Nockenwellengehäuse und einer um eine Längsrichtung drehbar in dem Nockenwellengehäuse gelagerten Nockenwelle, wobei die Nockenwelle einen hohlen Wellenabschnitt mit zumindest einer radialen Eintrittsöffnung zur Abführung eines Gases durch den hohlen Wellenabschnitt aufweist und wobei im Bereich der zumindest einen radialen Eintrittsöffnung eine Spritzschutzeinrichtung angeordnet ist. Gegenstand der Erfindung ist auch eine Nockenwellenanordnung, welche die Nockenwelle und die Spritzschutzeinrichtung aufweist und welche für den Einbau in das Nockenwellengehäuse vorgesehen ist.

Bei Verbrennungsmotoren mit von einer Nockenwelle angetriebenen Ventilen werden in der Praxis zwischen Zylinderwand und Kolben sowie an den einzelnen Ventilen Leckageverluste beobachtet, die auf eine nicht vollständige Abdichtung zurückzuführen sind. Diese Leckageverluste werden als Blowby-Gas bezeichnet und enthalten einen erheblichen Anteil an Öl. Bei Verbrennungsmotoren ist es deshalb üblich, das in dem Nockenwellengehäuse anfallende Blowby-Gas zurück in den Ansaugtrakt des Verbrennungsmotors zu leiten. Um einerseits den Verlust an Öl durch Blowby-Gas zu minimieren und andererseits eine optimale Verbrennung und eine minimale Umweltbelastung zu gewährleisten, ist es bekannt, das Blowby-Gas einer Ölabscheidung zu unterziehen und das abgeschiedene Öl zurück in den Ölkreislauf zu führen.

Das Blowby-Gas kann beispielsweise durch einen separaten Ölabscheider geführt werden, der in oder an dem Nockenwellengehäuse angeordnet ist. Die vorliegende Erfindung bezieht sich dagegen auf eine Ausgestaltung der Nockenwellenbaugruppe, bei der die Nockenwelle einen hohlen Wellenabschnitt mit zumindest einer radialen Eintrittsöffnung zur Abführung des Blowby-Gases durch den hohlen Wellenabschnitt hindurch aufweist. Eine zusätzliche Funktion der Nockenwelle ist damit also die Abführung des Blowby-Gases, wobei eine Ölabscheidung sowohl innerhalb des hohlen Wellenabschnittes als auch zusätzlich oder alternativ in dem weiteren Strömungsverlauf erfolgen kann. Gattungsgemäße Nockenwellenbaugruppen sind aus der DE 10 2005 022 254 A1 und DE 10 2011 000 458 A1 bekannt.

Bei der Abführung des Blowby-Gases durch die Nockenwelle hindurch ist zu vermeiden, dass zusätzlich zu dem ohnehin in dem Blowby-Gas enthaltenen Öl von den Elementen der Nockenwelle aufgeschleuderte Ölspritzer bis zu der zumindest einen radialen Eintrittsöffnung des hohlen Wellenabschnittes gelangen. Bei einer gattungsgemäßen Nockenwellenbaugruppe werden die Nocken und von den Nocken angetriebene Schlepphebel gezielt beölt, wobei sich an den rotierenden Komponenten des Ventiltriebs, also insbesondere an den Nocken, Ölspritzer ergeben können, welche auch als Spritzöl bezeichnet wird. Ohne eine geeignete Abschottung der radialen Eintrittsöffnung des hohlen Wellenabschnittes kann das Spritzöl direkt in den hohlen Wellenabschnitt gelangen und die Abscheideleistung eines dort integrierten oder nachgelagerten Ölabscheidersystems negativ beeinflussen oder sogar zu einer Überlastung des Systems führen.

Gemäß der DE 10 2005 022 254 A1 ist auf der Nockenwelle ein Vorabscheider angeordnet, der radiale Eintrittsöffnungen teilweise verdeckt und damit auch eine Spritzschutzeinrichtung bildet. Zusätzlich wird durch die rotierende Bewegung des Vorabscheiders auch das zugeführte Blowby-Gas in Rotation versetzt, wodurch sich in dem Blowby-Gas enthaltene Tröpfchen zumindest zu einem Teil an der Innenwand des Vorabscheiders niederschlagen können.

Gemäß der DE 10 2011 000 458 A1 ist auf der Nockenwelle eine Spritzschutzeinrichtung angeordnet, die einen radial freiliegenden Mantel mit radialen Durchtrittsöffnungen und Vorsprüngen zwischen den Durchtrittsöffnungen aufweist. Die Vorsprünge erzeugen bei der Drehung der Nockenwelle einen Gasstrom in Drehrichtung, der das Einschleudern von Öltröpfchen oder sogar das Einspritzen eines Ölstrahls in einem gewissen Maße verhindert. Des Weiteren ist zu berücksichtigen, dass große Öltröpfchen und -spritzer der Drehung der Spritzschutzeinrichtung nicht in gleichem Maße folgen können wie das Blowby-Gas. So werden also Öltröpfchen und -spritzer bei der Drehung der Nockenwelle aufgrund ihrer Masseträgheit verstärkt an den Vorsprüngen abgeschieden, während das Blowby-Gas der Drehbewegung folgen und in die Durchtrittsöffnungen einströmen kann.

Aus der DE 10 2004 045 630 A1 ist ein Zentrifugalabscheider bekannt, der auf eine hohle Nockenwelle aufgesetzt ist und eine Abscheidung von Öl aus Blowby-Gas bewirkt. Die Abscheidung erfolgt durch die Kombination eines labyrinthischen Weges mit der Erzeugung von Zentrifugalkräften. Das zuströmende Blowby-Gas wird in Rotation versetzt, wobei sich dabei Öltröpfchen an rotierenden Abscheideelementen niederschlagen können und radial nach außen geschleudert werden.

Bei den bekannten Nockenwellenbaugruppen mit einer Abführung des Blowby-Gases durch einen hohlen Wellenabschnitt ist die Spritzschutzeinrichtung fest mit der Nockenwelle verbunden und dreht sich entsprechend mit der Nockenwelle. Die Rotation der Spritzschutzeinrichtung ist bei den bekannten Ausführungen auch wesentlich für eine bezweckte Ölabscheidung (DE 10 2005 022 254 A1 und DE 10 2004 045 630 A1) oder sogar für den Spritzschutz an sich (DE 10 2011 000 458 A1). Dabei wird in Kauf genommen, dass die insgesamt rotierende Masse erhöht wird, wobei auch Unwuchten durch die weiteren Komponenten verhindert werden müssen.

Vor diesem Hintergrund liegt der vorliegenden Erfindung die Aufgabe zugrunde, eine alternative, besonders einfache Ausgestaltung einer gattungsgemäßen Nockenwellenbaugruppe anzugeben.

Gegenstand der Erfindung und Lösung der Aufgabe ist eine Nockenwellenbaugruppe gemäß Patentanspruch 1.

Ausgehend von einer Nockenwellenbaugruppe mit den eingangs beschriebenen Merkmalen ist erfindungsgemäß vorgesehen, dass die Spritzschutzeinrichtung an dem Nockenwellengehäuse befestigt und dass die der Nockenwelle gegenüber der Spritzschutzeinrichtung drehbar ist. Obwohl auch gemäß der vorliegenden Erfindung das Blowby-Gas durch den hohlen Wellenabschnitt abgeführt wird, ist die Spritzschutzeinrichtung selbst an den Nockenwellengehäuse befestigt.

Insbesondere kann die Spritzschutzeinrichtung direkt an einem Zylinderkopf, einer Zylinderkopfhaube, einer Lagerbrücke oder anderen feststehenden Einrichtungen befestigt sein, die im Rahmen der Erfindung als Bestandteil des Gehäuses für die drehbare Nockenwelle angesehen werden. Erfindungswesentlich ist, dass die Spritzschutzeinrichtung im Gegensatz zu den bekannten Ausführungsformen gehäusefest montiert ist, wobei die Nockenwelle entsprechend gegenüber der gehäusefesten Spritzschutzeinrichtung drehbar ist.

Die gehäusefest angeordnete Spritzschutzeinrichtung kann auch so geformt sein, dass eine Vorabscheidung bewirkt wird, wobei im Rahmen einer solchen Ausgestaltung auch eine Flüssigkeitsabfuhr aus der Spritzschutzeinrichtung heraus notwendig ist. Eine Vorabscheidung kann beispielsweise durch ein Umlenken des Luftstroms an Abwinklungen, Prallplatten oder Blenden erfolgen. Darüber hinaus kann in dem Strömungsweg zur Abscheidung des im Blowby-Gas enthaltenen Öls auch ein Gitter oder dergleichen vorhanden sein.

Damit das Blowby-Gas in kontrollierter Weise durch die Spritzschutzeinrichtung geleitet wird, ist gemäß einer bevorzugten Ausgestaltung der Erfindung entlang der Längsrichtung gesehen vor und/oder hinter der zumindest einen radialen Eintrittsöffnung eine Dichtung zur Abdichtung eines Spaltes zwischen der Spritzschutzeinrichtung und der Nockenwelle angeordnet. Beispielsweise kann eine Art Labyrinthdichtung vorgesehen werden. Zur Erzeugung einer solchen Labyrinthstruktur kann die Nockenwelle an ihrer Außenseite mit einer umlaufenden Nut versehen werden, in die ein Vorsprung der Spritzschutzeinrichtung eingreift. Die Labyrinthdichtung bildet dabei eine berührungslose Spaltdichtung.

Zusätzlich oder alternativ kann zwischen der Spritzschutzeinrichtung und der Nockenwelle auch ein separates Dichtelement, insbesondere ein Filzring, eingesetzt werden. Des Weiteren besteht auch die Möglichkeit, an der Nockenwelle unmittelbar vor und hinter der Spritzschutzeinrichtung separate Schleuderscheiben oder Verdickungen vorzusehen, welche den radialen Spalt zwischen der Spritzschutzeinrichtung und der Nockenwelle seitlich verdecken. Ein an der Außenseite der Nockenwelle vorhandener Ölfilm wird dann von den Schleuderscheiben oder Verdickungen aufgehalten bzw. nach außen geschleudert und kann so nicht in den radialen Spalt zwischen Spritzschutzeinrichtung und Nockenwelle eindringen.

Die Spritzschutzeinrichtung umgreift gemäß einer bevorzugten Ausgestaltung der Erfindung die Nockenwelle umfangsseitig. Insbesondere kann vorgesehen sein, dass die zumindest eine radiale Eintrittsöffnung mit einem Hohlraum der Spritzschutzeinrichtung umgeben ist, wobei der Hohlraum in Längsrichtung gesehen vor und hinter der zumindest einen Eintrittsöffnung von sich radial oder schräg von der Nockenwelle wegerstreckenden Seitenwänden begrenzt ist. Diese Seitenwände gewährleisten, dass Ölspritzer nicht direkt zu der zumindest einen radialen Eintrittsöffnung gelangen können.

Um einen besonders effektiven und zuverlässigen Spritzschutz zu erreichen, ist gemäß einer bevorzugten Ausgestaltung der Erfindung vorgesehen, dass ein Abschnitt der Spritzschutzeinrichtung, der einen Einströmkanal der Spritzschutzeinrichtung begrenzt, sich in Längsrichtung über zumindest ein seitlich zu der Eintrittsöffnung angeordnetes Funktionselement der Nockenwelle erstreckt. Insbesondere kann der Abschnitt der Spritzschutzeinrichtung sich über Nocken erstrecken, welche seitlich, das heißt in Längsrichtung gesehen vor und hinter der zumindest einen Eintrittsöffnung angeordnet sind. Von diesen Funktionselementen fortgeschleudertes Öl wird direkt von der Spritzschutzeinrichtung zurückgehalten und kann nicht zu dem Einströmkanal gelangen.

Der Einströmkanal kann insbesondere zwischen dem beschriebenen Abschnitt der Spritzschutzeinrichtung und einer oberen Gehäusewand, insbesondere einer Zylinderkopfhaube, gebildet sein.

Damit die Spritzschutzeinrichtung an der Nockenwelle bzw. um die Nockenwelle herum angeordnet werden kann, ist diese vorzugsweise mehrteilig, insbesondere zweiteilig ausgestaltet. Die Spritzschutzeinrichtung kann beispielsweise aus einem Oberteil und einem Unterteil zusammengesetzt werden. Das Oberteil und das Unterteil werden dann in geeigneter Weise, beispielsweise durch Schrauben oder eine Rastverbindung, miteinander verbunden. Grundsätzlich ist es auch möglich, dass das Oberteil und das Unterteil getrennt voneinander an verschiedenen Stellen des Nockenwellengehäuses befestigt sind und lediglich aufeinander aufliegen.

Die Spritzschutzeinrichtung bzw. die Teile der Spritzschutzeinrichtung können auch als Abschnitte des Nockenwellengehäuses gebildet sein. Beispielsweise kann ein Oberteil der Spritzschutzeinrichtung einstückig mit der Zylinderkopfhaube und ein Unterteil der Spritzschutzeinrichtung einstückig mit dem Zylinderkopf gefertigt sein. Besonders bevorzugt ist jedoch eine Ausgestaltung, bei der die Spritzschutzeinrichtung separat gefertigt ist bzw. aus separat gefertigten Teilen gebildet wird, weil dann eine besonders einfache und kostengünstige Herstellung möglich ist.

Dabei ist zu berücksichtigen, dass bis auf eine ausreichende Maßhaltigkeit und Abdichtung gegenüber der Nockenwelle keine hohen Anforderungen an die feststehende Spritzschutzeinrichtung zu stellen sind. Die feststehende Spritzschutzeinrichtung ist keiner Rotation und keinen großen mechanischen Belastungen ausgesetzt. Insbesondere ist ein Kunststoff als Material für die Spritzschutzeinrichtung einsetzbar.

Innerhalb der Spritzschutzeinrichtung kann sich aus dem Blowby-Gas abgeschiedene Flüssigkeit ansammeln, die dann abzuführen ist. Dies ist in besonderem Maße dann der Fall, wenn die Spritzschutzeinrichtung aufgrund ihrer Struktur auch als Vorabscheider wirkt.

Die Spritzschutzeinrichtung kann beispielsweise an ihrer Unterseite eine Auslassöffnung für angesammelte Flüssigkeit aufweisen. Um dann den unkontrollierten Eintritt von Blowby-Gas und Ölspritzern durch diese Auslassöffnung zu vermeiden, kann die Auslassöffnung auch mit einem Ventil versehen sein. Dabei kann es sich um ein einfaches elastisch eingespanntes Plättchen oder dergleichen handeln, welches bei einer gewissen Flüssigkeitsansammlung innerhalb der Spritzschutzeinrichtung leicht selbsttätig öffnen kann.

Beispielsweise kann vorgesehen sein, dass das Ventil im Betrieb des Verbrennungsmotors bei der Entstehung von Blowby-Gas verschlossen ist, wobei dann ein Abfließen der angesammelten Flüssigkeit bei stehendem Verbrennungsmotor erfolgt. Im Rahmen einer solchen Ausgestaltung ist jedoch ein ausreichend großes Reservoir innerhalb der Spritzschutzeinrichtung vorzusehen, um ein Überlaufen des Reservoirs und ein Eintritt von Flüssigkeit in die Nockenwelle zu vermeiden.

Die Spritzschutzeinrichtung ist auf geeignete Weise mit dem Nockenwellengehäuse zu verbinden. Beispielsweise kann eine einfache Befestigung durch Schrauben erfolgen, wobei aber selbstverständlich auch andere form- und/oder kraft- und/oder stoffschlüssige Verbindungen möglich sind.

Gegenstand der Erfindung ist auch eine Nockenwellenanordnung gemäß Patentanspruch 11, welche die Nockenwelle und die Spritzschutzeinrichtung umfasst und welche für den Einbau in die zuvor beschriebene Nockenwellenbaugruppe vorgesehen ist.

Die Erfindung wird im Folgenden anhand einer lediglich ein Ausführungsbeispiel darstellenden Zeichnung erläutert. Es zeigen:
- **Fig. 1**: eine Nockenwellenbaugruppe,
- **Fig. 2**: eine Nockenwellenanordnung bestehend aus Nockenwelle und Spritzschutzeinrichtung als Bestandteil der Nockenwellenbaugruppe gemäß Fig. 1,
- **Fig. 3**: eine Schnittdarstellung durch eine Nockenwellenbaugruppe entsprechend der Fig. 1, jedoch mit einer anderen Art der Befestigung.
- **Fig. 4A bis Fig. 4C**: Alternative Ausgestaltungen einer Abdichtung zwischen einer Nockenwelle und einer Spritzschutzeinrichtung.

Die Fig. 1 zeigt eine Nockenwellenbaugruppe mit einer Nockenwelle 1 und einem Nockenwellengehäuse, welches von einer Zylinderkopfhaube 2 und einem Zylinderkopf 3 gebildet ist. Die Nockenwelle 1 ist in bekannter Weise in dem Nockenwellengehäuse um eine Längsrichtung x drehbar gelagert.

Die Nockenwelle 1 weist eine Vielzahl von Nocken 4 auf, mit denen in dem Zylinderkopf 3 geführte Ein- und Auslassventile geöffnet und geschlossen werden. Da diese Ventile nicht vollständig abgedichtet sind, bildet sich innerhalb des geschlossenen Nockenwellengehäuses ein so genanntes Blowby-Gas, welches aus dem Nockenwellengehäuse abzuführen ist.

Gemäß der vorliegenden Erfindung wird das Blowby-Gas durch einen hohlen Abschnitt der Nockenwelle 1 abgeführt (siehe Fig. 3). Dabei ist zu vermeiden, dass Spritzöl, also von den drehbaren Teilen, insbesondere den Nocken 4 aufgeschleuderte Ölspritzer, zu radialen Eintrittsöffnungen 5 des hohlen Wellenabschnittes gelangen. Zu diesem Zweck ist innerhalb des Nockenwellengehäuses im Bereich der radialen Eintrittsöffnungen 5 eine Spritzschutzeinrichtung 6 angeordnet, die erfindungsgemäß gehäusefest an dem Nockenwellengehäuse befestigt ist, wobei die Nockenwelle 1 entsprechend auch gegenüber der Spritzschutzeinrichtung 6 drehbar ist.

Die Fig. 2 zeigt eine Nockenwellenanordnung, welche aus der Nockenwelle 1 und der Spritzschutzeinrichtung 6 besteht. Die Spritzschutzeinrichtung 6 ist aus einem Oberteil 7 und einem Unterteil 8 zusammengesetzt. Die Befestigung von Oberteil 7 und Unterteil 8 aneinander sowie die Befestigung der gesamten Spritzschutzeinrichtung 6 an dem Nockenwellengehäuse kann über Schrauben erfolgen. Die Fig. 3 zeigt eine mögliche Befestigung der Spritzschutzeinrichtung 6 an der Zylinderkopfhaube 2, wobei die Fig. 1 bei einer ansonsten übereinstimmenden Ausgestaltung die Befestigung der Spritzschutzeinrichtung 6 an dem Zylinderkopf 3 zeigt. Darüber hinaus ist beispielsweise auch eine Gehäusefestebefestigung an den in Fig. 1 dargestellten Lagerbrücken möglich

Gemäß der Fig. 3 umgreift die Spritzschutzeinrichtung 6 die Nockenwelle 1 umfangsseitig mit einem Hohlraum, der in Längsrichtung x gesehen vor und hinter den Eintrittsöffnungen 5 von sich radial von der Nockenwelle 1 weg erstreckenden Seitenwänden begrenzt ist.

An diese radial nach außen geführten Seitenwände schließt sich an dem Oberteil 7 eine Abwinklung an, wobei dort ein Abschnitt 9 der Spritzschutzeinrichtung 6 anschließt, der einen Einströmkanal 10 begrenzt.

Der Einströmkanal 10 erstreckt sich in Längsrichtung x über die an beiden Seiten angrenzenden Nocken 4. Von diesem Nocken 4 weggeschleudertes Öl wird direkt von der Spritzschutzeinrichtung 6 aufgehalten und kann so nicht zu dem Einströmkanal 10 gelangen.

Da sich die Nockenwelle 1 gegenüber der Spritzschutzeinrichtung 6 dreht, ist eine geeignete Abdichtung eines radialen Spaltes zwischen der Spritzschutzeinrichtung 6 und der Nockenwelle 1 vorzusehen.

Gemäß der Fig. 3 weist die Nockenwelle 1 in Längsrichtung x gesehen vor und hinter den Eintrittsöffnungen 5 eine Nut 11 auf, in die die Seitenwände der Spritzschutzeinrichtung 6 eingreifen. Durch diese Ausgestaltung wird eine berührungslose Spaltdichtung nach Art einer Labyrinthdichtung bereitgestellt. Ein Ölfilm, der sich auf der Nockenwelle befindet, kann so nicht entlang der Nockenwelle 1 zu den Eintrittsöffnungen 5 gelangen.

Innerhalb der Spritzschutzeinrichtung 6 kann sich über den Betrieb Flüssigkeit ansammeln. Insbesondere können auch in der Fig. 3 nicht dargestellte Einrichtungen für eine Vorabscheidung in die Spritzschutzeinrichtung 6 integriert sein, wodurch der Anfall an Öl innerhalb der Spritzschutzeinrichtung 6 noch erhöht ist. Die gehäusefest angeordnete Spritzschutzeinrichtung 6 weist deshalb in dem dargestellten Einbauzustand in ihrem unteren Bereich ein Reservoir 12 mit einer Auslassöffnung 13 auf. Damit kein Blowby-Gas oder auch Ölspritzer durch die Auslassöffnung 13 unkontrolliert in die Spritzschutzeinrichtung 6 gelangen, ist die Auslassöffnung 13 mit einem Ventil 14 in Form eines elastisch beweglichen Plättchens verschlossen.

Die Figuren 4A bis 4C zeigen alternative Ausgestaltungen für eine Abdichtung zwischen der Nockenwelle 1 und der Spritzschutzeinrichtung 6. Gemäß der Fig. 4A ist ein zusätzliches Dichtelement 15 in Form eines Dichtungsringes, insbesondere in Form eines Filzringes vorgesehen.

Gemäß der Fig. 4B ist in Längsrichtung x gesehen unmittelbar vor und hinter der Spritzschutzeinrichtung 6 jeweils eine Schleuderscheibe 16 angeordnet, welche fest mit der Nockenwelle 1 verbunden ist. Es ergibt sich bei der Rotation der Nockenwelle 1 dort eine erhöhte Zentrifugalkraft, so dass ein Ölfilm an dem Außenmantel der Nockenwelle 1 nicht zu dem radialen Spalt zwischen Spritzschutzeinrichtung 6 und Nockenwelle 1 gelangen kann und gegebenenfalls radial weggeschleudert wird.

Ein übereinstimmender Effekt kann erreicht werden, wenn gemäß der Fig. 4C die Nockenwelle 1 selbst unmittelbar vor und hinter der Spritzschutzeinrichtung 6 mit einer umlaufenden Verdickung 17 versehen ist.

## Patentansprüche

1. Nockenwellenbaugruppe mit einem Nockenwellengehäuse und einer um eine Längsrichtung (x) drehbar in dem Nockenwellengehäuse gelagerten Nockenwelle (1), wobei die Nockenwelle (1) einen hohlen Wellenabschnitt mit zumindest einer radialen Eintrittsöffnung (5) zur Abführung eines Gases durch den hohlen Wellenabschnitt aufweist und wobei im Bereich der zumindest einen radialen Eintrittsöffnung (5) eine Spritzschutzeinrichtung (6) angeordnet ist, **dadurch gekennzeichnet, dass** die Spritzschutzeinrichtung (6) an dem Nockenwellengehäuse befestigt und dass die Nockenwelle (1) gegenüber der Spritzschutzeinrichtung (6) drehbar ist.

2. Nockenwellenbaugruppe nach Anspruch 1, **dadurch gekennzeichnet, dass** entlang der Längsrichtung (x) gesehen vor und/oder hinter der zumindest einen radialen Eintrittsöffnung (5) eine Dichtung zur Abdichtung eines Spaltes zwischen der Spritzschutzeinrichtung (6) und der Nockenwelle (1) angeordnet ist.

3. Nockenwellenbaugruppe nach Anspruch 1 oder 2, **dadurch gekennzeichnet, dass** die Spritzschutzeinrichtung (6) die zumindest eine radiale Eintrittsöffnung (5) mit einem Hohlraum umgibt, der in Längsrichtung (x) gesehen vor und hinter der zumindest einen Eintrittsöffnung (5) von sich radial oder schräg von der Nockenwelle (1) wegerstreckenden Seitenwänden begrenzt ist.

4. Nockenwellenbaugruppe nach einem der Ansprüche 1 bis 3, **dadurch gekennzeichnet, dass** sich ein Abschnitt (9) der Spritzschutzeinrichtung (6), der einen Einströmkanal (10) der Spritzschutzeinrichtung (6) begrenzt, in Längsrichtung (x) über zumindest ein seitlich zu der Eintrittsöffnung (5) angeordnetes Funktionselement der Nockenwelle (1) erstreckt.

5. Nockenwellenbaugruppe nach Anspruch 4, **dadurch gekennzeichnet, dass** der Einströmkanal (10) zwischen dem Abschnitt (9) der Spritzschutzeinrichtung (6) und einer oberen Gehäusewand gebildet ist.

6. Nockenwellenbaugruppe nach einem der Ansprüche 1 bis 5, **dadurch gekennzeichnet, dass** die Spritzschutzeinrichtung (6) aus einem Oberteil (7) und aus einem Unterteil (8) zusammengesetzt ist.

7. Nockenwellenbaugruppe nach einem der Ansprüche 1 bis 6, **dadurch gekennzeichnet, dass** die Spritzschutzeinrichtung (6) die Nockenwelle (1) umfangsseitig umgreift.

8. Nockenwellenbaugruppe nach einem der Ansprüche 1 bis 7, **dadurch gekennzeichnet, dass** die Spritzschutzeinrichtung (6) an ihrer Unterseite eine Auslassöffnung (13) für angesammelte Flüssigkeit aufweist.

9. Nockenwellenbaugruppe nach Anspruch 8, **dadurch gekennzeichnet, dass** die Auslassöffnung (13) mit einem Ventil (14) versehen ist.

10. Nockenwellenbaugruppe nach einem der Ansprüche 1 bis 9, **dadurch gekennzeichnet, dass** die Spritzschutzeinrichtung (6) mit dem Nockenwellengehäuse verschraubt ist.

11. Nockenwellenanordnung für eine Nockenwellenbaugruppe nach einem der Ansprüche 1 bis 10, mit einer für die drehbare Anordnung in einem Nockenwellengehäuse vorgesehenen Nockenwelle (1), wobei die Nockenwelle (1) einen hohlen Wellenabschnitt mit zumindest einer radialen Eintrittsöffnung (5) zur Abführung eines Gases durch den hohlen Wellenabschnitt aufweist, und mit einer Spritzschutzeinrichtung (6), die im Bereich der zumindest einen radialen Eintrittsöffnung (5) angeordnet ist, **dadurch gekennzeichnet, dass** die Spritzschutzeinrichtung (6) gegenüber der Nockenwelle (1) drehbar und zur drehfesten Anordnung an dem Nockenwellengehäuse eingerichtet ist.

## Claims

1. Camshaft assembly having a camshaft housing and a camshaft (1) which is mounted in the camshaft housing such that it can be rotated about a longitudinal direction (x), the camshaft (1) having a hollow shaft section with at least one radial inlet opening (5) for discharging a gas through the hollow shaft section, and a spray protection device (6) being arranged in the region of the at least one radial inlet opening (5), **characterized in that** the spray protection device (6) is fastened to the camshaft housing, and **in that** the camshaft (1) can be rotated with respect to the spray protection device (6).

2. Camshaft assembly according to Claim 1, **characterized in that** a seal for sealing a gap between the spray protection device (6) and the camshaft (1) is arranged in front of and/or behind the at least one radial inlet opening (5) as viewed along the longitudinal direction (x).

3. Camshaft assembly according to Claim 1 or 2, **characterized in that** the spray protection device (6) surrounds the at least one radial inlet opening (5) with a cavity which is delimited in front of and behind the at least one inlet opening (5) as viewed in the longitudinal direction (x) by side walls which extend radially or obliquely away from the camshaft (1).

4. Camshaft assembly according to one of Claims 1 to 3, **characterized in that** a section (9) of the spray protection device (6) which delimits an inflow duct (10) of the spray protection device (6) extends in the longitudinal direction (x) over at least one functional element of the camshaft (1) which is arranged laterally with respect to the inlet opening (5).

5. Camshaft assembly according to Claim 4, **characterized in that** the inflow duct (10) is formed between the section (9) of the spray protection device (6) and an upper housing wall.

6. Camshaft assembly according to one of Claims 1 to 5, **characterized in that** the spray protection device (6) is assembled from an upper part (7) and from a lower part (8).

7. Camshaft assembly according to one of Claims 1 to 6, **characterized in that** the spray protection device (6) reaches around the camshaft (1) on the circumferential side.

8. Camshaft assembly according to one of Claims 1 to 7, **characterized in that**, on its underside, the spray protection device (6) has an outlet opening (13) for collected liquid.

9. Camshaft assembly according to Claim 8, **characterized in that** the outlet opening (13) is provided with a valve (14).

10. Camshaft assembly according to one of Claims 1 to 9, **characterized in that** the spray protection device (6) is screwed to the camshaft housing.

11. Camshaft arrangement for a camshaft assembly according to one of Claims 1 to 10, having a camshaft (1) which is provided for being arranged rotatably in a camshaft housing, the camshaft (1) having a hollow shaft section with at least one radial inlet opening (5) for discharging a gas through the hollow shaft section, and having a spray protection device (6) which is arranged in the region of the at least one radial inlet opening (5), **characterized in that** the spray protection device (6) is set up such that it can be rotated with respect to the camshaft (1) and for being arranged on the camshaft housing such that it cannot rotate.

## Revendications

1. Module d'arbre à cames comprenant un boîtier d'arbre à cames et un arbre à cames (1) supporté dans le boîtier d'arbre à cames de manière à pouvoir tourner autour d'une direction longitudinale (x), l'arbre à cames (1) présentant une portion d'arbre creuse avec au moins une ouverture d'entrée radiale (5) pour l'évacuation d'un gaz à travers la portion d'arbre creuse et un dispositif de protection contre les projections (6) étant disposé dans la région de l'au moins une ouverture d'entrée radiale (5), **caractérisé en ce que** le dispositif de protection contre les projections (6) est fixé au niveau du boîtier d'arbre à cames et **en ce que** l'arbre à cames (1) peut tourner par rapport au dispositif de protection contre les projections (6).

2. Module d'arbre à cames selon la revendication 1, **caractérisé en ce que**, vu le long de la direction longitudinale (x), un joint d'étanchéité pour l'étanchéité d'une fente entre le dispositif de protection contre les projections (6) et l'arbre à cames (1) est disposé avant et/ou après l'au moins une ouverture d'entrée radiale (5).

3. Module d'arbre à cames selon la revendication 1 ou 2, **caractérisé en ce que** le dispositif de protection contre les projections (6) entoure l'au moins une ouverture d'entrée radiale (5) avec une cavité qui, vu dans la direction longitudinale (x), est limitée avant et après l'au moins une ouverture d'entrée (5) par des parois latérales s'étendant radialement ou obliquement à l'écart de l'arbre à cames (1).

4. Module d'arbre à cames selon l'une quelconque des revendications 1 à 3, **caractérisé en ce qu'**une portion (9) du dispositif de protection contre les projections (6), qui délimite un canal d'afflux (10) du dispositif de protection contre les projections (6), s'étend dans la direction longitudinale (x) par le biais d'au moins un élément fonctionnel de l'arbre à cames (1) disposé latéralement par rapport à l'ouverture d'entrée (5).

5. Module d'arbre à cames selon la revendication 4, **caractérisé en ce que** le canal d'afflux (10) est formé entre la portion (9) du dispositif de protection contre les projections (6) et une paroi supérieure du boîtier.

6. Module d'arbre à cames selon l'une quelconque des revendications 1 à 5, **caractérisé en ce que** le dispositif de protection contre les projections (6) se compose d'une partie supérieure (7) et d'une partie inférieure (8).

7. Module d'arbre à cames selon l'une quelconque des revendications 1 à 6, **caractérisé en ce que** le dispositif de protection contre les projections (6) vient en prise du côté périphérique autour de l'arbre à cames (1).

8. Module d'arbre à cames selon l'une quelconque des revendications 1 à 7, **caractérisé en ce que** le dispositif de protection contre les projections (6) présente au niveau de son côté inférieur une ouverture de sortie (13) pour le liquide accumulé.

9. Module d'arbre à cames selon la revendication 8, **caractérisé en ce que** l'ouverture de sortie (13) est pourvue d'une soupape (14).

10. Module d'arbre à cames selon l'une quelconque des revendications 1 à 9, **caractérisé en ce que** le dispositif de protection contre les projections (6) est vissé au boîtier d'arbre à cames.

11. Agencement d'arbre à cames pour un module d'arbre à cames selon l'une quelconque des revendications 1 à 10, comprenant un arbre à cames (1) prévu pour être disposé de manière rotative dans un boîtier d'arbre à cames, l'arbre à cames (1) présentant une portion d'arbre creuse avec au moins une ouverture d'entrée radiale (5) pour l'évacuation d'un gaz à travers la portion d'arbre creuse, et un dispositif de protection contre les projections (6) qui est disposé dans la région de l'au moins une ouverture d'entrée radiale (5), **caractérisé en ce que** le dispositif de protection contre les projections (6) peut tourner par rapport à l'arbre à cames (1) et est prévu pour être disposé de manière solidaire en rotation sur le boîtier d'arbre à cames.
